# FASCICULE DE BREVET EUROPEEN

(11) **EP 0 054 463 B1**
(45) Date de publication et mention de la délivrance du brevet: **27.03.1985**
(21) Numéro de dépôt: 81401904.8
(22) Date de dépôt: 02.12.1981
(51) Int. Cl.: B65F 1/02, B65F 3/02

(54) **Installation pour la récupération des ordures ménagères**
Vorrichtung zur Sammlung von Hausmüll
Apparatus for gathering domestic refuse

(30) Priorité: 17.12.1980 FR 8026763
(43) Date de publication de la demande: 23.06.1982
(73) Titulaire: Dorey, Gerard, F-61290 Moulicent (FR); Dorey, Eugène, F-61290 Moulicent (FR); Pirollo, Gilles, 61290 Moulicent (FR)
(72) Inventeur: Dorey, Gerard, F-61290 Moulicent (FR); Dorey, Eugène, F-61290 Moulicent (FR); Pirollo, Gilles, 61290 Moulicent (FR)

## Description

L'invention concerne une installation pour la récupération des ordures ménagères.

Il est déjà connnu de DE-A-2 455 791 et de GB-A-1 012 273 d'utiliser un camion muni d'un monte charge pour soulever un container d'ordures, le vider dans le camion et le reposer. Dans ces installations, le container est vidé soit par ouverture de son fond, soit par renversement.

Il est également connu de US-A-2 728 473, de US-A-1 466200, et de DE-A-2 521 021 divers containers de transport formés de deux parties articulées à leurs parties supérieures pour permettre le déchargement de leur contenu.

La présente invention a pour but la réalisation d'une installation pour la récupération des ordures ménagères qui permet de dissimuler ces ordures ménagères dans un container en les rendant par ailleurs inaccessibles aux animaux et insectes nuisibles et en réduisant le dégagement d'odeurs nauséabondes, cette installation permettant en outre la récupération des ordures ménagères sans nécessiter une manipulation directe de ces dernières, cette récupération étant effectuée de manière automatique dans un camion-benne, sur le lieu de dépôt des ordures ménagères, le container vidangé étant ainsi remis en place immédiatement sur le lieu de dépôt des ordures ménagères pour pouvoir être réutilisé.

L'installation de l'invention se compose d'un container et de moyens pour sa manipulation et est caractérisée en ce que le container comporte une paroi latérale articulée dans sa zone supérieure sur une partie de caisson, la zone supérieure de la partie de caisson étant pourvue de moyens pour l'accrochage du container à un moyen pour sa manipulation, ce moyen pour la manipulation du container comportant également au moins un vérin susceptible d'être relié par ses extrémités d'une part à la partie de caisson, d'autre part à la paroi latérale articulée pour son ouverture.

Suivant une autre caractéristique de l'invention, la partie de caisson comporte intérieurement, sur sa paroi de fond, un panneau incliné vers la base de la paroi latérale articulée.

Suivant une autre caractéristique de l'invention, des piétements de support sont prévus extérieurement d'une part sur la paroi de fond de la partie de caisson, d'autre part à la base de la paroi articulée.

Suivant une autre caractéristique de l'invention, le container se compose d'une structure rigide délimitant la périphérie du container suivant son plan médian, cette structure recevant une coquille sur chacun de ses côtés, l'une de ses coquilles formant la paroi latérale articulées.

Suivant une autre caractéristique de l'invention, le moyen de manipulation du container se compose d'un véhicule constituant une benne de ramassage des ordures ménagères, ce véhicule étant pourvu d'un bras de charge comportant une poutre suspendue par son milieu à l'extrémité du bras de charge, des moyens susceptibles de coopérer avec les moyens d'accrochage du container étant suspendus aux extrémités de cette poutre, les vérins d'ouverture de la paroi latérale articulée étant également suspendus à l'une des extrémités de la poutre.

L'invention est représentée, à titre d'exemple non limitatif, sur les dessins ci-joints, dans lesquels:
- la figure 1 est une vue en perspective d'un mode de réalisation du container conforme à l'invention,
- la figure 2 est une vue en coupe transversale du container de la figure 1,
- la figure 3 est une vue latérale du véhicule conforme à l'invention manipulant le container,
- la figure 4 est une vue latérale du portique d'accrochage du container.

Cette installation se compose d'une container 1 (voir figure 1) et d'un véhicule 2 constitué par un camion-benne (voir figure 3) qui est pourvu d'un bras de charge télescopique 3 actionné par des vérins hydrauliques 4, ce bras de charge 3 étant monté sur une tourelle 5, placée entre la cabine 2₁ du camion 2 et la partie de benne 2₂.

Cette partie de benne 2₂ est pourvue intérieurement, comme cela est connu, de mécanismes assurant la compression des ordures ménagères, ces ordures ménagères étant déversées du container 1, suspendu au bras de charge 3, dans une trémie 4 formée dans la partie supérieure arrière de la benne 2₂.

Egalement, sous la trémie 4, la paroi arrière de la benne 2₂ comporte une porte 5, par exemple à double battant, destinée à permettre le déversement du contenu de poubelles ou de sacs en mattière plastique contenant les ordures ménagères.

Le container 1 se compose (voir figure 2) d'une structure rigide 6 délimitant la périphérie du container dans un plan médian, cette structure rigide recevant, sur chacun de ses côtés, une coquille 9, 10, réalisée de préférence en matière plastique, la coquille 9 étant fixée à demeure sur l'un des flancs de la structure 6 alors que la coquille 10, qui détermine la paroi latérale 10₁ du container, est relisée manière articulée à la structure rigide 6 par son bord supérieur 10₂.

La structure rigide 6 comporte des éléments de renfort et de raidissage 6₁ disposés suivant le contour du container, ces éléments de raidissage 6₁ étant reliés par des traverses régulièrement espacées 6₂, les deux angles supérieurs de cette structure rigide 6 étant pourvus d'encoches 6₃ à l'intérieur desquelles dépasse l'une des traverses 6₂ de la partie dépassante de cette traverse 6₂ et étant destinée à constituer le moyen d'accrochage du container au bras de charge 3.

Sur la zone de fond du container sont prévus des piètements 7 constitués par exemple par des blocs de caoutchouc, ces piétements étant disposés extérieurement sous les deux coquilles 9 et 10 afin d'assurer la stabilité du container sur un socle en béton 11.

Sur l'une des parois latérales du container, et par exemple sur la paroi latérale 10₁ faisant partie de la coquille 10, il est prévu un volet articulé 12 qui, de par son propre poids, tend à obturer en permanence l'ouverture 10₃ prévue dans cette paroi latérale 10₁ afin de permettre l'introduction des ordures ménagères dans le container.

Sous cette ouverture 10₃, la paroi latérale 10₁ comporte également un tube 11 contenant un produit désodorisant, désinfectant et insecticide.

La structure rigide 6 et la coquille 9, qui sont solidaires l'une de l'autre, délimitent ensemble une partie de caisson dont la partie de couvercle est déterminée par la coquille 10.

Le fond de cette partie de caisson est pourvu d'un panneau 13, incliné vers le bord inférieur de la coquille 10 afin de favoriser le glissement des déchets vers l'ouverture formée à la base du container par le basculement de la coquille 10 dans la position représentée en pointillés sur la figure 2.

Ce basculement de la coquille 10 est obtenu par un vérin 14 relié par ses extrémités à des portions d'axe 15 et 16 prévues respectivement sur la structure 6 et sur la coquille 10.

Lorsque le container 1 est placé par ses piètements 7 sur le socle 11 et la coquille 10 est verrouillée en position fermeture par une goupille 17, introduite dans les orifices coaxiaux de deux pattes prévues sur la structure rigide 6 et sur la coquille 10.

Le container 1 est ainsi prêt pour recevoir les ordures ménagères qui y sont déversées en repoussant le volet articulé 12, ce container étant par ailleurs étanche à l'eau de pluie.

Lorsque le container est plein, celui-ci est manipulé par le bras de charge 3 du véhicule 2 afin de déverser les ordures ménagères dans la trémie 4.

A cet effet, l'extrémité du bras de charge 3 comporte une chaîne 18 (voir figures 3 et 4) qui est accrochée au milieu d'une poutre 19 dont la longueur correspond sensiblement à la distance des deux traverses d'accrochage 6₂ apparaissant au travers des encoches 6₃ du container.

Aux extrémités de cette poutre 19 sont accrochés des chaînes 20 se terminant par des crochets 21 destinés à venir en prise sur les portions d'axe 6₂ pour le soulèvement du container et sa mise en place, par le bras de charge 3, à la verticale de la trémie 4.

Aux extrémités de la poutre 19 sont également suspendus, par des tubes renforcés 22, les deux vérins 14 qui sont destinés à s'accrocher par des oeillets d'extrémité 14₁ sur des portions d'axe 15 et 16 de la structure rigide 6 et e la coquille 16.

Les vérins 14 étant ainsi placés sur les portions d'axe 15 et 16, il suffit alors d'ôter la ou les goupilles 17, puis d'actionner le bras de charge 3 par les vérins 14 afin de placer le container 1 à la verticale de la trémie 4.

Lorsque cela est réalisé, il convient d'actionner les vérins 14 afin de faire basculer la coquille 10, ce qui permet aux sacs d'ordures ménagères du container de tomber dans la trémie 4 où ils sont pris en charge par le mécanisme de pression prévu à l'intérieur de la benne.

Lorsque le container est vide, les opérations précédentes sont effectuées en sens inverse et le container est immédiatement replacé sur le socle 11 pour recevoir à nouveau des ordures ménagères.

Un réservoir à carène contenant de l'eau additionnée d'un désinfectant sera prévu sur le véhicule, de préférence au-dessus de la cabine, afin de permettre le lavage et la désinfection de la benne du véhicule, ainsi que du container, par l'intermédiaire d'une pompe et d'un tuyau souple pourvu d'une buse de projection.

On notera également que sur les parois du container pourront être prévus des emplacements destinés à recevoir une publicité, une information touristique, etc.

## Revendications

1. Installation pour la récupération des ordures ménagères se composant d'un container (1) et de moyens (2) pour sa manipulation, installation caractérisée en ce que le container comporte une paroi latérale (10) articulée dans sa zone supérieure sur une partie de caisson (6, 9), la zone supérieure de la partie de caisson (6, 9) étant pourvue de moyens (6₃) pour l'accrochage du container à un moyen pour sa manipulation, ce moyen pour la manipulation du container comportant également au moins un vérin (14) susceptible d'être relié par ses extrémités d'une part à la partie de caisson, d'autre part à la paroi latérale articulée pour son ouverture.

2. Installation conforme à la revendication 1, caractérisée en ce que la partie de caisson comporte intérieurement, sur sa paroi de fond, un panneau (13) incliné vers la base de la paroi latérale articulée.

3. Installation conforme à l'une quelconque des revendications précédentes, caractérisée en ce que des piétements (7) de support sont prévus extérieurement d'une part sur la paroi de fond de la partie de caisson (9), d'autre part à la base de la paroi articulée (10).

4. Installation conforme à la revendication 1, caractérisée en ce que le vérin (13) du moyen de manipulation comporte un oeillet (15, 16) à chacune de ses extrémités, ces oeillets venant se loger sur des portions d'axe prévues sur la paroi latérale articulée et sur le caisson.

5. Installation conforme à l'une quelconque des revendications précédentes, caractérisée en ce que le container se compose d'une structure rigide (6) délimitant la périphérie du container suivant son plan médian, cette structure recevant une coquille (9, 10) sur chacun de ses côtés, l'une de ses coquilles formant la paroi latérale articulée.

6. Installation conforme à l'une quelconque des revendications précédentes, caractérisée en ce que la paroi latérale articulée et la paroi en regard de la partie de caisson sont pourvues d'un volet (12) pour l'introduction des ordures ménagères dans le container.

7. Installation conforme à l'une quelconque des revendications précédentes, caractérisée en ce que le moyen pour la manipulation du container se compose d'un véhicule constituant une benne (2₂) de ramassage des ordures ménagères, ce véhicule étant pourvu d'un bras de charge (3) comportant une poutre (19) suspendue par son milieu à l'extrémité du bras de charge (3), des moyens susceptibles de coopérer avec les moyens (21) d'accrochage du container étant suspendus aux extrémités de cette poutre, les vérins (14) d'ouverture de la paroi latérale articulée étant également suspendus à l'une des extrémités de la poutre.

## Patentansprüche

1. Anlage zur Sammlung von Abfällen bestehend aus einem Container (1) und Vorrichtungen (2) zu seiner Handhabung. Die Anlage ist dadurch gekennzeichnet, daß der Container in seinem oberen Bereich auf einem Kastenteil (6, 9) eine gegliederte Seitenwand (10) enthält. Der obere Bereich des Kastenteils (6, 9) ist mit Vorrichtungen (6) versehen zum Einhängen des Containers an eine Vorrichtung zu seiner Handhabung. Diese Vorrichtung zur Handhabung des Containers enthält auch mindestens einen Zylinder (14), der an seinen Enden einerseits mit dem Kastenteil, andererseits mit der gegliederten Seitenwand für ihre Öffnung verbunden sein kann.

2. Diese Anlage entspricht dem Anspruch 1 und ist dadurch gekennzeichnet, daß der Kastenteil innen auf seiner Bodenwand eine in Richtung der Basis der gegliederten Seitenwand geneigte Wand (13) enthält.

3. Diese Anlage entspricht jedem der o. a. Ansprüche und ist dadurch gekennzeichnet, daß Haltegestelle (7) außen einerseits auf der Bodenwand des Kastenteils (9), andererseits auf der Basis der gegliederten Wand (10) vorgesehen sind.

4. Die Anlage entspricht dem Anspruch 1 und ist dadurch gekennzeichnet, daß der Zylinder (13) der Handhabungsvorrichtung eine Öse (15, 16) an jedem Ende enthält. Die Ösen kommen auf Achsenteile, die sich auf der gegliederten Seitenwand und auf dem Kasten befinden.

5. Die Anlage entspricht jedem der o. a. Ansprüche und ist dadurch gekennzeichnet, daß der Container aus einer starren Struktur (6) besteht, die den Umfang des Containers nach seiner mittleren Ebene abgrenzt. Auf beiden Seiten dieser Struktur befindet sich eine Kokille (9, 10). Eine dieser Kokillen bildet die gegliederte Seitenwand.

6. Die Anlage entspricht jedem der o. a. Ansprüche und ist dadurch gekennzeichnet, daß die gegliederte Seitenwand und die dem Kastenteil gegenüberstehende Wand mit einer Klappe (12) für die Einführung der Küchenabfälle in den Container ausgestattet sind.

7. Die Anlage entspricht jedem beliebigen der o. a. Ansprüche und ist dadurch gekennzeichnet, daß die Vorrichtung zur Handhabung des Containers aus einem Fahrzeug besteht, das eine Mulde (2₂) zum Sammeln der Küchenabfälle bildet. Dieses Fahrzeug ist mit einem Ladearm (3) versehen.
Am Ende des Ladearms (3) ist ein Träger (19) in der Mitte aufgehängt. Am Ende dieses Trägers befinden sich Vorrichtungen, die zu den Aufhängvorrichtungen (21) des Containers passen. Die Öffnungszylinder (14) der gegliederten Seitenwand sind ebenfalls an einem der Enden des Trägers angebracht.

## Claims

1. System for the removal of household refuse, consisting of a container (1) and handling equipment (2). This system is distinguished by the container which has a side (10) which is articulated at the top from a box section (6, 9). The upper section of box section (6, 9) is fitted with the equipment (6₃) which is used to latch the container to the means used for handling it. This means for handling the container must also include at least one jack (14) which can be connected from its ends to the box section and also to the articulated side for opening.

2. System corresponding to claim 1, distinguished by the fact that inside the box section is a panel (13) which is tilted towards the bottom of the articulated side.

3. System corresponding to any one of the above claims, distinguished by the fact that there are support mountings (7) on the exterior of the bottom of box section (9) and also at the base of articulated wall (10).

4. System corresponding to claim 1, distinguished by the fact that jack (13) on the handling equipment has a hook (15, 16) at each end. These hooks fit onto the shaft sections on the side wall and on the box.

5. System corresponding to any one of the above claims, distinguished by the fact that the container has a rigid structure (6) demarcating the periphery of the container along its centre plane. This structure takes a shell (9, 10) on each side, one of which forms the articulated side.

6. System corresponding to any one of the claims, distinguished by the fact the articulated side and the wall opposite the box section are fitted with a flap (12), through which the household refuse is put into the container.

7. System corresponding to any one of the above claims, distinguished by the fact that the container is handled by a vehicle with a dumper (2₂) for household refuse. This vehicle has a loading arm (3) with a beam (19), suspended by the middle at the end of loading arm (3). Parts which correspond with the container latching equiment (21) are suspended from the ends of this beam. The jacks (14) used to open the articulated side are also suspended from one end of the beam.
